# EUROPÄISCHE PATENTSCHRIFT

(11) **EP 0 847 062 B1**
(45) Veröffentlichungstag und Bekanntmachung des Hinweises auf die Patenterteilung: **01.06.2005**
(21) Anmeldenummer: 97810853.8
(22) Anmeldetag: 11.11.1997
(51) Int. Cl.: H01C 7/12, H01C 1/024

(54) **Überspannungsableiter**
Surge arrester
Limiteur de surtension

(30) Priorität: 06.12.1996 DE 19650579
(43) Veröffentlichungstag der Anmeldung: 10.06.1998
(73) Patentinhaber: ABB Schweiz AG, 5400 Baden (CH)
(72) Erfinder: Rubinski, Andreas, 5432 Neuenhof (CH)
(74) Vertreter: ABB Patent Attorneys

(56) Entgegenhaltungen:
- EP-A- 0 595 376
- EP-A- 0 726 581
- WO-A-97/50098
- DE-A- 4 444 515
- FR-A- 2 641 423
- US-A- 5 336 852

## Beschreibung

### TECHNISCHES GEBIET

Bei der Erfindung wird ausgegangen von einem Überspannungsableiter nach dem Oberbegriff von Patentanspruch 1.

Ein derartiger Überspannungsableiter wird in Mittel- oder Hochspannungsanlagen für Mess-, Schutz- oder Steueraufgaben eingesetzt und weist ein in einem Isolierstoffgehäuse angeordnetes Aktivteil auf, welches mindestens einen Varistor auf der Basis von gezielt mit ausgewählten Elementen, wie Bi, Sb, Co und Mn, dotiertem Zinkoxid enthält. Das Aktivteil ist mittels einer Schicht aus lsolierma.terial im Gehäuseinneren festgesetzt.

### STAND DER TECHNIK

Ein Überspannungsableiter der eingangs genannten Art ist in EP 0 595 376 A2 angegeben. Dieser Überspannungsableiter enthält ein lsolierstoffrohr aus einem Verbundwerkstoff, wie etwa einem glasfaserverstärkten Polyester, in dem ein längs der Rohrachse ausgerichteter Stapel von Varistorelementen angeordnet ist. In die Enden des lsolierstoffrohrs sind Innengewinde eingeformt, welche jeweils der Aufnahme eines Aussengewindes einer metallenen Anschlussarmatur dienen. Das Isolierstoffrohr weist Durchgangsöffnungen auf, durch welche Isoliermittel, wie etwa Öl oder Schwefelhexafluorid, ins Innere des Rohrs eindringen kann oder bei einem unerwünschten Betriebszustand ionisierte Gase aus dem Rohrinneren nach aussen treten können. Ein das Rohr mantelseitig umhüllendes Wetterschutzgehäuse aus einem elastomeren Material schützt den Überspannungsableiter vor schädlichen Umgebungseinflüssen.

In EP 0 103 454 B1 ist ein Überspannungsableiter beschrieben, der ein mit Wetterschirmen versehenes Porzellangehäuse mit einer Zylinderbohrung aufweist, in die ein zylinderförmiges Aktivteil auf der Basis von mehreren säulenförmig gestapelten Varistoren auf der Basis von dotiertem Zinkoxid eingeführt ist. Das Aktivteil ist mit Hilfe einer zwischen der Wand der Bohrung und der Mantelfläche des Aktivteils vorgesehenen Haftschicht auf der Basis von Glas festgesetzt. Zwei an die Stirnflächen des Aktivteils geführte Metallarmaturen schliessen das Gehäuseinnere nach aussen ab und dienen als Stromanschlüsse. Bei der Herstellung dieses Überspannungsableiters ist das Porzellangehäuse hohen Temperaturen ausgesetzt, da bei der Bildung der Haftschicht flüssiges Glas in das Porzellangehäuse eingegossen wird. Zudem ist es erforderlich, die Armaturen mit einem Zement an den Enden des Porzellangehäuses anzubringen.

Ein weiterer Überspannungsableiter mit einem zylinderförmigen Aktivteil auf der Basis von Metalloxidvaristoren ist in EP 0 335 479 B1 beschrieben. Dieser Überspannungsableiter weist als Gehäuse ein fadengewickeltes und von zwei Metallarmaturen abgeschlossenes Isolierstoffrohr und einen elastomeren Wetterschutz auf, welcher auf der Mantelfläche des Isolierstoffrohres gehalten ist. Bei der Herstellung dieses Überspannungsableiters wird das Isolierstoffrohr durch Bewickeln des die beiden Armaturen und die Varistoren enthaltenden Aktivteils gebildet.

### KURZE DARSTELLUNG DER ERFINDUNG

Der Erfindung, wie sie in Patentanspruch 1 angegeben ist, liegt die Aufgabe zugrunde, einen Überspannungsableiter der eingangs genannte Art anzugeben, welcher sich durch eine hohe mechanische Festigkeit und gute dielektrische Eigenschaften auszeichnet und dennoch in einfacher und kostengünstiger Weise hergestellt werden kann.

Der erfindungsgemässe Überspannungsableiter zeichnet sich dadurch aus, dass er in wenigen und leicht auszuführenden Verfahrensschritten rasch und in äusserst kostengünstiger Weise hergestellt werden kann und dennoch über hervorragende mechanische und elektrische Eigenschaften verfügt. Typische Verfahrensschritte sind das Herstellen eines spritzgegossenen oder extrudierten, faserverstärkten Rohrs und eines elastomeren Rohres, sowie das Ineinanderstecken und Verschrauben aufeinander abgestimmter Teile unter Bildung des das Aktivteil aufnehmenden Ableitergehäuses sowie das Füllen des Ableitergehäuses mit einer Isoliermaterial bildenden, vorzugsweise raumtemperaturhärtbaren Flüssigkeit. Durch geeignete Wahl des faserverstärkten und des elastomeren Materials können die mechanische Festigkeit und das dielektrische Verhalten des Überspannungsableiters verbessert werden. Bei der Herstellung des spritzgegossenen oder extrudierten Rohrs können zugleich in Richtung der Rohrachse ausgerichtete Führungsschienen eingeformt werden, welche die Innenwand des faserverstärkten Rohrs von der Mantelfäche des Aktivteils beabstanden. Der so gebildete hohlzylindrische Raum verbessert nach dem Füllen mit Isoliermaterial die dielektrischen Eigenschaften des Überspannungsableiters zusätzlich.

### KURZE BESCHREIBUNG DER ZEICHNUNGEN

In den Zeichnungen sind Ausführungsbeispiele der Erfindung vereinfacht dargestellt, und zwar zeigt
- Fig.1: eine Aufsicht auf ein in axialer Richtung geschnittenes erstes Ausführungsbeispiel des Überspannungsableiters nach der Erfindung mit einem in einem Isolierstoffgehäuse befindlichen und zwischen zwei zylinderförmigen Armaturen angeordneten, zylinderförmigen Aktivteil,
- Fig.2: eine Draufsicht auf die dem Aktivteil des Überspannungsableiters gemäss Fig.1 zugewandte Stirnseite einer der beiden Armaturen,
- Fig.3: eine Seitenansicht der Armatur gemäss Fig.2, und
- Fig.4: eine Aufsicht auf ein in axialer Richtung geschnittenes zweites Ausführungsbeispiel des Überspannungsableiters nach der Erfindung.

### WEGE ZUR AUSFÜHRUNG DER ERFINDUNG

In allen Figuren bezeichnen gleiche Bezugszeichen auch gleichwirkende Teile. Der in Fig.1 dargestellte Überspannungsableiter weist ein zweiteiliges Isolierstoffgehäuse 1 auf, welches von einem Isolierstoffrohr 2 und einem auf die Mantelfläche des Rohrs 2 mit Hilfe einer Fettschicht in wasserdichter Weise aufgeschobenen, beschirmten Wetterschutz 3 gebildet ist. Das Isolierstoffrohr 2 enthält überwiegend ein thermoplastisches Polymer, wie vorzugsweise ein Polyamid, und in den Thermoplasten eingelagerten Füllstoff, vorzugsweise Glasfasern mit einem Anteil von 20 - 60, beispielsweise 30 oder 50, Gew% am Isolierstoffrohr. Ein solches Rohr kann in besonders einfacher und kostengünstiger Weise durch Extrudieren oder Spritzgiessen hergestellt werden.

Der Wetterschutz 3 ist von einem elastomeren Polymer, vorzugsweise auf der Basis eines Äthylen-, Propylen-, Silikon-, Fluorsilikon- oder Fluor-Kautschuks, gebildet und wird mit Vorteil durch Spritzgiessen hergestellt. Von besonderem Vorteil ist es hierbei, wenn die Schirme 4 des Wetterschutzes 3 radial geführt sind. Die für das Giessen des Wetterschutzes 3 notwendige Form kann dann so ausgebildet werden, dass die nicht zu vermeidende Giessnaht den Aussenrand der Schirme 4 bildet und zwischen den Schirmen verläuft, nicht aber in den dielektrisch am stärksten belasteten Bereichen oberhalb des obersten und unterhalb des untersten Schirmes 4.

Das zwischen dem Isolierstoffrohr 2 und dem Wetterschutz 3 vorgesehene Fett ist vorzugsweise ein Silikonfett. Dieses Fett dichtet das Isolierstoffrohr 2 und den Wetterschutz 3 gegeneinander ab, wodurch das Eindringen von Feuchtigkeit zwischen Isolierstoffrohr 2 und Wetterschutz 3 -verhindert wird. Zugleich erleichtert das Fett das Aufschieben des Wetterschutzes 3 auf das Isolierstoffrohr 2 bei der Montage des Überspannungsableiters und verbessert zudem auch die dielektrischen Eigenschaften des Isolierstoffgehäuses 1.

Bei der Herstellung des Isolierstoffrohrs 2 durch Spritzgiessen oder Extrudieren wird eine das untere Ende des Rohres 2 abschliessende, zylinderförmige Armatur 5 aus einem elektrischen Strom gut leitenden Material, wie etwa legiertem oder unlegiertem Aluminium oder Kupfer, in das Rohr 2 eingeformt. Eine entsprechend ausgebildete Armatur 6 aus dem gleichen Material schliesst das Isolierstoffrohr 2 nach oben ab.

Beim Herstellen des Isolierstoffrohrs 2 werden in die Innenseite des Rohrs 2 zugleich mindestens drei in Richtung der Rohrachse ausgerichtete Führungsschienen 7 eingeformt. Die Führungsschienen 7 sind in Umfangsrichtung des Isolierstoffrohrs 2 gleichmässig verteilt angeordnet und beabstanden so die Innenwand des Isolierstoffrohrs 2 von der Mantelfläche eines im Inneren des Isolierstoffrohrs befindlichen, zylinderförmig ausgebildeten Aktivteils 8. Dieses Aktivteil 8 enthält einen säulenförmig ausgebildeten Varistor auf der Basis von Metalloxid oder mehrere scheibenförmig ausgebildete und unter Zwischenlage von Kontaktscheiben säulenförmig angeordnete Varistoren jeweils auf der Basis von Metalloxid. Der hohlzylinderförmige Raum zwischen Aktivteil 8 und Isolierstoffrohr 3 ist zur Verbesserung des dielektrischen Verhaltens des Überspannungsableiters mit Isoliermaterial gefüllt. Mit Vorteil wird dieses Isoliermaterial von einem bei Raumtemperatur gehärteten Harz auf der Basis eines Silikons gebildet, welches bei der Montage des Überspannungsableiters zunächst in Form einer Flüssigkeit ins Innere des Isolierstoffgehäuses 1 gefüllt wird.

Aus Fig.1 ist ersichtlich, dass die Armaturen 5, 6 jeweils eine in eine nach aussen weisende Stirnfläche eingeformte und auf die Mantelfläche geführte, ringförmige Einsenkung aufweisen. Diese Einsenkung ist in Fig.3 ist mit dem Bezugszeichnen 9 gekennzeichnet. Die Einsenkung der das untere Ende des Isolierstoffrohrs 2 abschliessenden Armatur 5 dient der Aufnahme eines radial nach innen geführten Kragens 10 des Rohrs, welcher bei der Herstellung des Rohres 2 gebildet wird. Der Kragen 10 hintergreift die Armatur 5 und verschliesst so in die Einsenkung 9 eingeformte und in Richtung der Rohrachse geführte Durchgangsöffnungen 11. Die Einsenkung der Armatur 6 dient der Aufnahme von Isoliermaterial, welches nach dem Füllen des Isolierstoffgehäuses 1 mit dem zunächst flüssigen lsoliermittel aus dem Rohr 2 tritt und danach bei Raumtemperatur zum Isoliermaterial gehärtet wird.

Auf ihren beiden nach innen weisenden Stirnflächen weisen die beiden Armaturen 5, 6 jeweils mehrere Kontaktnocken 12 auf, während auf ihren beiden nach aussen weisenden Stirnseiten jeweils ein Innengewinde 13 eingelassen ist, welches der Aufnahme eines Gewindebolzens 14 zur Herstellung einer galvanischen Verbindung zu einem Stromanschlussleiter dient (Fig.1). In die Mantelflächen der beiden Armaturen 5 und 6 ist jeweils ein Aussengewinde 15 eingelassen. Das Aussengewinde 15 der Armatur 5 hält diese an das Rohr 2 angeformte Armatur bei der Wirkung einer axialen Kraft ortsfest im Isolierstoffrohr 2, wohingegen das Aussengewinde 15 der Armatur 6 mit einem in das obere Ende des Rohrs 2 eingeformten Innengewinde unter Bildung einer axial wirkenden Kraft zusammenarbeitet.

Am unteren Ende des Isolierstoffgehäuses 1 angeordnete Metalldeckel 16 und 17 sind mittels zweier auf den Gewindebolzen 14 geführter Muttern 18 gegen das Gehäuse 1 gepresst und verhindern so, dass unerwünschte Feuchtigkeit ins Innere des Überspannungsableiters gelangt.

Dieser Überspannungsableiter weist mit dem Aktivteil 8, dem Isolierstoffrohr 2, dem Wetterschutz 3 , den beiden Armatur 5 und 6, dem nicht bezeichneten Isoliermaterial zwischen Aktivteil 8 und Isolierstoffrohr 2 sowie den beiden Deckeln 16 und 17 acht einfach zu montierende Teile auf, von denen zudem je zwei, nämlich die Armaturen 5, 6 und die Deckel 16, 17, gleichartig ausgebildet sind. Daher kann der Überspannungsableiter rasch und in einem für eine Serienfertigung besonders geeigneten Verfahren hergestellt werden.

Ein solches Verfahren wird mit Vorteil wie folgt ausgeführt:
In das bereits die untere Armatur 3 enthaltende und daher becherförmig ausgebildete Isolierstoffrohr 5 wird das Aktivteil 8 eingeschoben und nachfolgend das obere Ende des Rohrs 2 durch Einschrauben der Armatur 6 verschlossen. Zum Einschrauben kann in den Durchgangsöffnungen 11 ein Werkzeug eingreifen. Die Armatur 6 wird soweit ins Rohrinnere eingeschraubt, bis die Kontaktnocken 12 der beiden Armaturen 5 und 6 mit ausreichender Kontaktkraft auf den beiden Stirnflächen des Aktivteils 8 aufliegen. Da das Rohr 2 eine relativ hohe Elastizität aufweist, ist gewährleistet, dass diese Kontaktkraft während des Betriebs des Überspannungsableiters beibehalten wird.

Nachfolgend wird beispielsweise mittels einer Injektionsnadel durch die in der oberen Armatur 6 vorgesehenen Durchgangsöffnungen 11 in den durch die Führungsschienen 7 gestützten hohlzylinderförmigen Raum zwischen dem Aktivteil 8 und dem Isolierstoffrohr 2 flüssiges Isoliermittel eingeführt. Da die in der unteren Armatur 5 vorgesehenen Durchgangsöffnungen 11 durch den Kragen 10 verschlossen sind, kann das Isoliermittel nicht nach unten entweichen. Beim Aushärten aus den Durchgangsöffnungen 11 der oberen Armatur 6 austretendes flüssiges Isoliermittel wird in der Einsenkung 9 der Armatur 6 gesammelt und bildet nach Beendigung des Aushärtevorganges ebenfalls einen das Gehäuseinnere abdichtenden Kragen. Durch die über die Enden des Wetterschutzes 3 kragenden Deckel 16 und 17 wird das Gehäuseinnere noch zusätzlich abgedichtet.

Im allgemeinen bestehen die beiden Deckel 16, 17 aus Metall, wie beispielsweise Stahl oder Aluminium bzw. einer Aluminiumlegierung. In einer bevorzugten Ausführungsform der Erfindung besteht jedoch mindestens der Deckel 17 aus einem Material, welches sich unter Bildung einer Verbindungsstelle 19 in einfacher Weise mit dem Isolierstoffrohr 2 kraftschlüssig verschweissen, verlöten oder verkleben lässt. Eine besonders feste mechanische Verbindung wird erreicht, wenn der Deckel 17 aus dem gleichen Material besteht wie das Isolierstoffrohr 2, und wenn die Verbindung durch Verschweissen des oberen Randes des Isolierstoffrohrs 2 und des Deckels 17, insbesondere mit Ultraschall, erreicht wird. Ein solchermassen hergestellter Überspannungsableiter zeichnet sich durch eine grosse mechanische Festigkeit aus, da vom Aktivteil 8, insbesondere bei einer Stromimpulsbelastung, abgegebene Zugkräfte nun nicht nur über das Aussengewinde 15, sondem auch über die Verbindungsstelle 19 von der Armatur 6 auf das Isolierstoffrohr 2 übertragen werden. Zugleich wird durch das Verbinden der beiden Teile 2 und 17 das Eindringen von Wasser ins Gehäuseinnere zusätzlich erschwert.

Bei der Ausführungsform nach Fig.4 ist der Wetterschutz 3 an seinem oberen Ende geschlossen ausgebildet und weist ein Deckteil 20 auf, welches den Deckel 17 entbehrlich macht. Darüber hinaus erhöhen bei dieser Ausführungsform durch den Wetterschutz 3 und das Isolierstoffrohr 2 in die Armaturen 5, 6 geführte Stifte 21 die mechanische Festigkeit der von Isolierstoffrohr 2, Wetterschutz 3 und den Armaturen 5, 6 gebildeten Umhüllung des Aktivteils 8, insbesondere bei Zugbelastung, ganz erheblich. Um eine gleichmässige Kraftübertragung zu gewährleisten, empfiehlt es sich, die Stifte in Umfangsrichtung gleichmässig zu verteilen. Bereits mit drei Stiften pro Armatur wird die mechanische Festigkeit wesentlich gesteigert. Je nach Durchmesser des Isollerstoffrohrs 2 können aber auch mehr als drei Stifte verwendet werden.

Durch die Stifte 21 kann die mechanische Festigkeit des Überspannungsableiters gemäss dem zuvor beschriebenen Ausführungsbeispiel noch zusätzlich verbessert werden.

### Bezeichnungsliste

- 1: Isolierstoffgehäuse
- 2: Isolierstoffrohr
- 3: Wetterschutz
- 4: Schirme
- 5, 6: Armaturen
- 7: Führungsschienen
- 8: Aktivteil
- 9: Einsenkung
- 10: Kragen
- 11: Durchgangsöffnungen
- 12: Kontaktnocken
- 13: Innengewinde
- 14: Gewindebolzen
- 15: Aussengewinde
- 16, 17: Metalldeckel
- 18: Muttern
- 19: Verbindungsstelle
- 20: Deckteil
- 21: Stifte

## Patentansprüche

1. Überspannungsableiter mit einem zwischen zwei stromführenden, zylinderförmigen Armaturen (5, 6) angeordneten, mindestens einen Varistor auf der Basis von Metalloxid enthaltenden, zylinderförmigen Aktivteil (8) und mit einem das Aktivteil (8) mantelförmig umgebenden und von den Armaturen (5, 6) stirnseitig abgeschlossenen Isolierstoffgehäuse (1), welches von einem Isolierstoffrohr (2) sowie einem auf der Mantelfläche des Rohrs (2) gehaltenen, beschirmten Wetterschutz (3) gebildet und mit Isoliermaterial gefüllt ist, wobei eine erste (5) beider Armaturen (5, 6) an einem ersten beider Enden in das Rohr (2) eingeformt ist, und die zweite Armatur (6) mit einem Aussengewinde (15) unter Bildung von Kontaktkraft in ein Innengewinde des Rohrs (2) einschraubt ist, **dadurch gekennzeichnet, dass** das Isolierstoffrohr (2) von einem faserverstärkten, spritzgegossenen oder extrudierten Thermoplasten gebildet ist, und dass in die Innenseite des Rohrs (2) mindestens drei in Richtung der Rohrachse ausgerichtete Führungsschienen (7) eingeformt sind, welche die Innenseite des Rohrs (2) unter Bildung eines mit dem Isoliermaterial gefüllten Raums von der Mantelfläche des Aktivteils (8) beabstanden.

2. Überspannungsableiter nach Anspruch 1, **dadurch gekennzeichnet, dass** der Thermoplast ein ca. 20 - 60, vorzugsweise 30 bis 50, Gew% Glasfaser enthaltendes Polyamid ist.

3. Überspannungsableiter nach einem der Ansprüche 1 oder 2, **dadurch gekennzeichnet, dass** die beiden Armaturen (5, 6) jeweils eine in deren nach aussen weisende Stirnfläche eingeformte und auf deren Mantelfläche geführte, ringförmige Einsenkung (9) aufweisen.

4. Überspannungsableiter nach Anspruch 3, **dadurch gekennzeichnet, dass** die Einsenkung (9) der ersten Armatur (5) einen radial nach innen geführten Kragen (10) des Rohrs (2) aufnimmt.

5. Überspannungsableiter nach einem der Ansprüche 3 oder 4, **dadurch gekennzeichnet, dass** in die Einsenkung (9) mindestens eine in Richtung der Rohrachse geführte Durchgangsöffnung (11) eingeformt ist.

6. Überspannungsableiter nach Anspruch 5, **dadurch gekennzeichnet, dass** die Einsenkung der zweiten Armatur (6) durch Aushärten von flüssigem Isoliermittel gebildetes Isoliermaterial aufnimmt, wobei das flüssige Isoliermittel vorwiegend über die Durchgangsöffnungen (11) aus dem Gehäuseinneren in die Einsenkung (9) getreten ist.

7. Überspannungsableiter nach einem der Ansprüche 1 bis 6, **dadurch gekennzeichnet, dass** die beiden Armaturen (5, 6) jeweils auf ihrer nach innen weisenden Stirnfläche auf einer Stirnfläche des Aktivteils (8) aufsitzende Kontaktnocken (12) enthalten.

8. Überspannungsableiter nach einem der Ansprüche 1 bis 7, **dadurch gekennzeichnet, dass** der Wetterschutz (3) mindestens einen radial geführten Schirm (4) aufweist.

9. Überspannungsableiter nach einem der Ansprüche 1 bis 8, **dadurch gekennzeichnet, dass** die Stirnseiten des Isolierstoffgehäuses (1) abgeschlossen sind mit zwei über die Enden des Wetterschutzes (3) kragenden Deckeln (16, 17).

10. Überspannungsableiter nach Anspruch 9, **dadurch gekennzeichnet, dass** einer (17) der beiden Deckel über mindestens eine Verbindungsstelle (19) mit der zweiten Armatur (6) verbunden ist.

11. Überspannungsableiter nach Anspruch 10, **dadurch gekennzeichnet, dass** die Verbindungsstelle (19) durch Schweissen, insbesondere Ultraschallschweissen, Löten oder Kleben gebildet ist.

12. Überspannungsableiter nach einem der Ansprüche 1 bis 8, **dadurch gekennzeichnet, dass** eine der beiden Stirnseiten des Isolierstoffgehäuses (1) abgeschlossen ist mit einem in den Wetterschutz (3) integrierten Deckteil (20).

13. Überspannungsableiter nach einem der Ansprüche 1 bis 12, **dadurch gekennzeichnet, dass** mindestens eine der beiden Armaturen (5, 6) zusätzlich mit Stiften (21) fixiert ist, welche von aussen durch das Isolierstoffrohr (2) in die mindestens eine Armatur (6) geführt sind.

## Claims

1. Overvoltage suppressor having a cylindrical active part (8), which is arranged between two live, cylindrical fittings (5, 6) and contains at least one varistor on a metal-oxide base, and having an insulating material housing (1) which surrounds the active part (8) like a casing, is closed at the ends by the fittings (5, 6), is formed by an insulating material tube (2) as well as a shielded weather protection (3) which is held on the outer surface of the tube (2), and is filled with insulating material, wherein a first (5) of the two fittings (5, 6) is formed into the tube (2) at a first of its two ends, and an external thread (15) on the second fitting (6) is screwed into an internal thread in the tube (2), forming a contact force, **characterized in that** the insulating material tube (2) is formed from a fibre-reinforced, injection-moulded or extruded thermoplastic, and that at least three guide rails (7), which are aligned in the direction of the tube axis, are formed into the inside of the tube (2), which guide rails distance the inside of the tube (2), forming a space, filled with the insulating material, of the outer surface of the active part (8).

2. Overvoltage suppressor according to Claim 1, **characterized in that** the thermoplastic is a polyamide containing about 20-60, preferably 30 to 50,% by weight of glass fibre.

3. Overvoltage suppressor according to either of Claims 1 and 2, **characterized in that** the two fittings (5, 6) each have an annular indentation (9) which is formed into its outward-pointing end surface and is positioned on its outer surface.

4. The overvoltage suppressor according to Claim 3, **characterized in that** the indentation (9) in the first fitting (5) holds a collar (10) of the tube (2), which collar (10) points radially inwards.

5. Overvoltage suppressor according to either of Claims 3 and 4, **characterized in that** at least one through-opening (11), which points in the direction of the tube axis, is formed into the indentation (9).

6. Overvoltage suppressor according to Claim 5, **characterized in that** the indentation in the second fitting (6) holds insulating material which is formed by the curing of a liquid insulating agent, the liquid insulating agent predominantly being passed via the through-openings (11) into the indentation (9) from the housing interior.

7. Overvoltage suppressor according to one of Claims 1 to 6, **characterized in that** the two fittings (5, 6) each contain, on their inward-pointing end surface, contact studs (12) which are seated on the end surface of the active part (8).

8. Overvoltage suppressor according to one of Claims 1 to 7, **characterized in that** the weather protection (3) has at least one radially running shield (4).

9. Overvoltage suppressor according to one of Claims 1 to 8, **characterized in that** the ends of the insulating material housing (1) are closed by two covers (16, 17) which project over the ends of the weather protection (3).

10. Overvoltage suppressor according to Claim 9, **characterized in that** one (17) of the two covers is connected via at least one connecting point (19) to the second fitting (6).

11. Overvoltage suppressor according to Claim 10, **characterized in that** the connecting point (19) is formed by welding, in particular ultrasound welding, soldering or bonding.

12. Overvoltage suppressor according to one of Claims 1 to 8, **characterized in that** one of the two ends of the insulating material housing (1) is closed by a cover part (20) which is integrated in the weather protection (3).

13. Overvoltage suppressor according to one of Claims 1 to 12, **characterized in that** at least one of the two fittings (5, 6) is additionally fixed by pins (21) which are passed from the outside, through the insulating material tube (2), into the at least one fitting (6).

## Revendications

1. Limiteur de surtension qui présente une pièce active (8) de forme cylindrique qui contient au moins un varistor à base d'oxyde métallique et disposé entre deux armatures (5, 6) de forme cylindrique et conduisant le courant, ainsi qu'un boîtier (1) en matière isolante qui entoure la pièce active (8) en forme d'enveloppe et qui est fermé frontalement par les armatures (5, 6), ce boîtier étant formé d'un tube (2) en matière isolante ainsi que d'une protection blindée (3) contre les intempéries et maintenue sur la surface d'enveloppe du tube (2) et étant rempli d'un matériau isolant, une première (5) des deux armatures (5, 6) étant formée dans le tube (2) sur une première de ses deux extrémités et la deuxième armature (6) étant vissée par un filet extérieur (15) dans un filet intérieur du tube (2) en exerçant une force de contact, **caractérisé en ce que** le tube (2) en matière isolante est formé d'un thermoplastique renforcé de fibres, moulé par injection ou extrudé, et **en ce qu'**au moins trois rails de guidage (7) orientés dans le sens de l'axe du tube sont formés dans le côté intérieur du tube (2) et maintiennent un écart entre le côté intérieur du tube (2) et la surface d'enveloppe de la pièce active (8) en formant un espace rempli du matériau isolant.

2. Limiteur de surtension selon la revendication 1, **caractérisé en ce que** le thermoplastique est un polyamide qui contient d'environ 20 à 60 et de préférence de 30 à 50% en poids de fibres de verre.

3. Limiteur de surtension selon la revendication 1 ou 2, **caractérisé en ce que** les deux armatures (5, 6) présentent chacune un retrait annulaire (9) formé dans leur surface frontale tournée vers l'extérieur et orienté sur leur surface d'enveloppe.

4. Limiteur de surtension selon la revendication 3, **caractérisé en ce que** le retrait (9) de la première armature (5) loge un collet (10) orienté radialement vers l'intérieur du tube (2).

5. Limiteur de surtension selon la revendication 3 ou 4, **caractérisé en ce qu'**au moins une ouverture de passage (11) orientée dans la direction de l'axe du tube est formée dans le retrait (9).

6. Limiteur de surtension selon la revendication 5, **caractérisé en ce que** le retrait (9) de la deuxième armature (6) reçoit le matériau isolant formé par durcissement de l'agent d'isolation liquide, l'agent d'isolation liquide pénétrant dans le retrait (9) en sortant de l'intérieur du boîtier principalement par les ouvertures de passage (11).

7. Limiteur de surtension selon l'une quelconque des revendications 1 à 6, **caractérisé en ce que** les deux armatures (5, 6) contiennent chacune sur leur surface frontale tournée vers l'intérieur des boutons de contact (12) qui reposent sur une surface frontale de la pièce active (8).

8. Limiteur de surtension selon l'une quelconque des revendications 1 à 7, **caractérisé en ce que** la protection (3) contre les intempéries présente au moins un écran (4) guidé radialement.

9. Limiteur de surtension selon l'une quelconque des revendications 1 à 8, **caractérisé en ce que** les côtés frontaux du boîtier (1) en matière isolante sont fermés par deux couvercles (16, 17) qui chapeautent les extrémités de la protection (3) contre les intempéries.

10. Limiteur de surtension selon la revendication 9, **caractérisé en ce que** l'un (17) des deux couvercles est relié à la deuxième armature (6) par au moins un emplacement de liaison (19).

11. Limiteur de surtension selon la revendication 10, **caractérisé en ce que** l'emplacement de liaison (19) est formé par soudage, en particulier par soudage par ultrasons, par soudage tendre ou par collage.

12. Limiteur de surtension selon l'une quelconque des revendications 1 à 8, **caractérisé en ce que** l'un des deux côtés frontaux du boîtier (1) en matière isolante est fermé par une pièce de recouvrement (20) intégrée dans la protection (3) contre les intempéries.

13. Limiteur de surtension selon l'une quelconque des revendications 1 à 12, **caractérisé en ce qu'**au moins l'une des deux armatures (5, 6) est de plus fixée par des tiges (21) qui sont passées de l'extérieur jusque dans l'au moins une armature (6) à travers le tube (2) en matière isolante.
